# EUROPÄISCHE PATENTSCHRIFT

(11) **EP 0 336 116 B1**
(45) Veröffentlichungstag und Bekanntmachung des Hinweises auf die Patenterteilung: **15.01.1992**
(21) Anmeldenummer: 89103709.5
(22) Anmeldetag: 03.03.1989
(51) Int. Cl.: E01C 19/20

(54) **Streugerät an einem Streufahrzeug für den Strassendienst**
Spreading unit for a road spreader
Ensemble d'épandage pour une épandeuse

(30) Priorität: 08.04.1988 DE 3811747
(43) Veröffentlichungstag der Anmeldung: 11.10.1989
(73) Patentinhaber: ING. ALFRED SCHMIDT GMBH, D-79837 St Blasien (DE)
(72) Erfinder: Schneider, Michael J., Dipl.-Ing. (FH), D-7821 Grafenhausen-Rothaus (DE); Sauter, Otto, D-7800 Freiburg-Opfingen (DE)
(74) Vertreter: Grättinger, Günter

(56) Entgegenhaltungen:
- FR-A- 2 388 338
- US-A- 3 679 098
- US-A- 4 523 280

## Beschreibung

Die Erfindung betrifft ein Streugerät an einem Streufahrzeug für den Straßendienst mit wegabhängiger Dosierung des Streustoffs bei willkürlich einstellbarer Streubreite und Streudichte, welches mit einer elektronischen Steuerung für die Streugutfördereinrichtung und den Streuteller versehen ist, deren Funktion mittels einer Leuchtdiodenanzeige im Fahrerhaus des Streufahrzeugs angezeigt wird. Ein derartiges Streugerät ist z.B. aus der FR-A-2388338 bekannt.

Derartige bekannte Streugeräte haben den Vorteil, daß die Steuerelektronik das Ein- und Ausschalten der Streustoffzufuhr bei Start und Stopp des Streufahrzeugs selbsttätig schaltet und die Streudichte abhängig von der Fahrzeuggeschwindigkeit selbsttätig reguliert. Störungen im Bereich des Streugeräts werden durch eine Leuchtdiodenanzeige dem Fahrer im Fahrerhaus des Streufahrzeugs signalisiert. Da beim Ausfall einer einzigen Komponente des Streugeräts der ganze Regelkreis nicht mehr funktioniert, erfordert eine Anzeige für "inkorrekte Funktion" eine in vielen Fällen aufwendige Fehlersuche, verbunden mit entsprechenden Arbeitsunterbrechungen. Dabei ist der Fahrer des Streufahrzeugs und oft auch das vorhandene Werkstattpersonal überfordert.

Demzufolge liegt der vorliegenden Erfindung die Aufgabe zugrunde, ein Streugerät zu schaffen, bei welchem die Funktionsüberwachung erleichtert ist, sodaß Ausfallzeiten auf ein Mindestmaß reduziert werden können.

Diese Aufgabe wird erfindungsgemäß dadurch gelöst, daß für die Überwachung aller wesentlichen Komponenten der von der Steuerung umfaßten Regelkreise gesonderte Leuchtdioden für "korrekte" und "inkorrekte" Funktion vorgesehen sind und zwar wenigstens
a) für ansteuerbare Magnetventile an Streugutfördereinrichtung und Streuteller,
b) für einen bestimmten Mindestwert der Batteriespannung der Fahrzeugbatterie und
c) für die Tachogeneratoren zur Überwachung der Fahrgeschwindigkeit sowie der Drehzahl einer oder mehrerer Förderschnecken der Streugutfördereinrichtung.

Dank dieser Lösung erkennt der Fahrer mit einem Blick, ob alle Komponenten ordnungsgemäß funktionieren oder ob ganz bestimmte Komponenten fehlerhaft sind. Aufgrund einer derartig differenzierten Fehleranzeige kann der Fahrer selbst die Störursache gezielt beseitigen, beispielsweise indem er ein bestimmtes Magnetventil oder einen defekten Drehzahl-Geber austauscht. Im Rahmen der Erfindung können neben den Magnetventilen gemäß Merkmal a) aber auch noch weitere an anderen Aggregaten wie Rüttlern, Pumpen od. dgl. vorhandene Magnetventile überwacht werden.

Besonders die Überwachung der Batteriespannung hat sich als sehr vorteilhaft erwiesen, da in der Praxis häufig Probleme durch eine zu niedrige Bordspannung entstehen. Die Spannungsmessung für "korrekte" Funktion wird in der Regel so abgeglichen, daß sie eine Batteriespannung von wenigstens 11 Volt voraussetzt.

Vorteilhaft befindet sich im Fahrerhaus ein Leuchtdioden-Informationsfeld, auf welchem für die Überwachung der Magnetventile grüne Leuchtdioden für "korrekte" Funktion (d.h. Stromkreis geschlossen) ständig aufleuchten und rote Leuchtdioden nur in Störfällen aufleuchten.

Zu Merkmal c) von Patentanspruch 1, welches sich auf die Leuchtdiodenanzeige für die Funktion der Tachogeneratoren bezieht, ist nach einer besonderen Ausgestaltung der Erfindung eine Testschaltung für die Schnecken- und/oder Streutellerdrehzahlen vorgesehen, welche bei Stillstand des Streufahrzeugs einen fest vorgegebenen Sollwert erzeugt, den dann resultierenden Istwert mißt und bei korrekter Funktion der getesteten Tachogeneratoren eine entsprechende Leuchtdiodenanzeige erzeugt. Ist also beispielsweise ein Drehzahlgeber defekt, so ist dies durch die Testschaltung erkennbar, ohne daß das Streufahrzeug Fahrt macht.

Dabei ist zweckmäßig, daß eine Leuchtdiodenanzeige für "korrekte" Funktion der Tachogeneratoren einen zwischen definierten oberen und unteren Grenzwerten liegenden Meßwert bestätigt. Zum Beispiel kommt dabei für die Fahrzeuggeschwindigkeit ein "Fenster" zwischen 15 und 25 km/h in Frage.

Ein im Rahmen der Erfindung geeignetes Informationsfeld ist auf der Zeichnung schematisch dargestellt. Es ist in drei Teile gegliedert, nämlich "Störung" für "inkorrekte" Funktion, "Betrieb" für "korrekte" Funktion und "Test" für die Testschaltung. Im Teil "Störung" werden bevorzugt rote Leuchtdioden, in den beiden übrigen Teilen grüne Leuchtdioden verwendet, wobei die grünen Leuchtdioden für "Betrieb" ständig aufleuchten.

Die Leuchtdioden I und II mit der Bezeichnung "Schnekke" bezeichnen die beiden Förderschnecken eines Silostreuers mit zwei Kammern, beispielsweise eine für Splitt und eine für Salz. Für Silostreuer mit nur einer Streukammer ist entsprechend nur eine der beiden Leuchtdioden besetzt.

Die Leuchtdioden "Rüttler" und "Laugenpumpe" beziehen sich auf Magnetventile, welche zur Betätigung von Rüttlern für den Streustoff und der Laugenpumpe für die Steuerung der Dosierung bei Feuchtsalzstreuung vorgesehen sind.

Die Betriebsanzeige "Batterie" zeigt das Ergebnis einer Spannungsmessung von mindestens 11 Volt Batteriespannung an.

Der Feldabschnitt "Test" dient der Funktionsüberprüfung für die Tachogeneratoren zur Messung der Fahrzeuggeschwindigkeit sowie der Schneckendrehzahlen.

Durch Betätigung eines Kippschalters S werden in die Steuerungselektronik Sollwerte eingespeist, welche eine Funktionsüberprüfung bei stillstehendem Fahrzeug ermöglichen. Dabei wird die funktionsgerechte Regelung der Schneckendrehzahlen für bestimmte Streumengen bei Salz und/oder Splitt in Abhängigkeit von der Fahrzeuggeschwindigkeit überprüft. Gleiches kann für die Streutellerdrehzahl gelten.

## Patentansprüche

1. Streugerät an einem Streufahrzeug für den Straßendienst mit wegabhängiger Dosierung des Streustoffs bei willkürlich einstellbarer Streubreite und Streudichte, welches mit einer elektronischen Steuerung für die Streugutfördereinrichtung und den Streuteller versehen ist, deren Funktion mittels einer Leuchtdiodenanzeige im Fahrerhaus des Streufahrzeugs angezeigt wird, dadurch gekennzeichnet, daß für die Überwachung aller wesentlichen Komponenten der von der Steuerung umfaßten Regelkreise gesonderte Leuchtdioden für "korrekte" und "inkorrekte" Funktion vorgesehen sind, und zwar wenigstens
a) für ansteuerbare Magnetventile an Streugutfördereinrichtung und Streuteller,
b) für einen bestimmten Mindestwert der Batteriespannung der Fahrzeugbatterie und
c) für die Tachogeneratoren zur Überwachung der Fahrzeuggeschwindigkeit sowie der Drehzahl einer oder mehrerer Förderschnecken der Streugutfördereinrichtung.

2. Streugerät nach Anspruch 1, dadurch gekennzeichnet, daß eine Testschaltung für die Schnecken- und/oder Streutellerdrehzahlen vorgesehen ist, welche bei Stillstand des Streufahrzeugs einen fest vorgegebenen Sollwert erzeugt, den dann resultierenden Istwert mißt und bei korrekter Funktion der getesteten Tachogeneratoren eine entsprechende Leuchtdiodenanzeige erzeugt.

3. Streugerät nach Anspruch 2, dadurch gekennzeichnet, daß bei "korrekter" Funktion der Tachogeneratoren eine Leuchtdiodenanzeige einen zwischen definierten oberen und unteren Grenzwerten liegenden Meßwert für die Fahrgeschwindigkeit bestätigt.

## Claims

1. Spreading device on a spreading vehicle for street maintenance with displacement-dependent dosing of the material to be spread with a spreading width and spreading density which can be adjusted at will, which is provided with an electronic control for the device conveying the material to be spread and the spreading plate, the operation of which is indicated by means of a luminous diode indication in the driver's cab of the spreading vehicle, characterised in that for monitoring all the essential components of the control circuits covered by the control, separate luminous diodes are provided for "correct" and "incorrect" operation, and indeed at least
a) for controllable solenoid valves on the device for conveying material to be spread and the spreading plate,
b) for a predetermined minimum value of the battery voltage of the vehicle battery and
c) for the tachogenerators for monitoring the vehicle speed and the speed of one or more conveying worms of the device for conveying material to be spread.

2. Spreading device according to Claim 1, characterised in that a test circuit is provided for the speeds of the worms and/or spreading plate, which when the spreading vehicle is stationary produces a fixed reference value, measures the resulting actual value and in the case of a correct operation of the tachogenerators tested produces a corresponding luminous diode indication.

3. Spreading device according to Claim 2, characterised in that at the time of "correct" operation of the tachogenerators, a luminous diode indication confirms a measured value of the travelling speed located between defined upper and lower limit values.

## Revendications

1. Appareil de dispersion sur un véhicule d'épandage pour l'entretien des routes, avec un dosage, fonction du chemin parcouru, du produit dispersé, pour une largeur et une densité d'épandage réglables à volonté, appareil pourvu d'une commande électronique pour le dispositif de transfert du produit d'épandage et le plateau de dispersion, dont le fonctionnement est affiché au moyen d'un indicateur à diodes lumineuses monté dans la cabine du chauffeur du véhicule d'épandage, caractérisé en ce que, pour la surveillance de tous les composants essentiels des circuits de régulation concernés par la régulation, des diodes lumineuses séparées sont prévues, pour indiquer le fonctionnement "correct" et "incorrect", à savoir au moins:
a) pour les électrovannes actionnables montées sur le dispositif de transfert du produit d'épandage et le plateau de dispersion,
b) pour une valeur minimale déterminée de la tension de la batterie du véhicule, et
c) pour les générateurs tachymétriques, en vue de surveiller la vitesse du véhicule, ainsi que la vitesse de rotation d'une ou plusieurs vis de transfert du dispositif de transfert de produit d'épandage.

2. Appareil de dispersion selon la revendication 1, caractérisé en ce qu'est prévu, pour les vitesses de rotation des vis et/ou plateau de dispersion, un circuit de test qui, en position de repos, produit une valeur de consigne fixe prédéterminée, qui mesure ensuite la valeur réelle résultante et produit un affichage à diodes lumineuses correspondant, en cas de fonctionnement correct des générateurs tachymétriques testés.

3. Appareil de dispersion selon la revendication 2, caractérisé en ce qu'en cas de fonctionnement "correct" des générateurs tachymétriques, un affichage à diodes lumineuses confirme que l'on a pour la vitesse de roulement une valeur de mesure située entre des valeurs limites supérieure et inférieure définies.
